# EUROPÄISCHE PATENTSCHRIFT

(11) **EP 0 687 794 B1**
(45) Veröffentlichungstag und Bekanntmachung des Hinweises auf die Patenterteilung: **04.08.1999**
(21) Anmeldenummer: 95107906.0
(22) Anmeldetag: 24.05.1995
(51) Int. Cl.: E06B 9/68

(54) **Elektrische Fernsteuervorrichtung für motorische Antriebseinheiten von Verdunkelungsvorrichtungen wie Rolläden od. dgl.**
Electric remote control device for motor-driven darkening devices like roller shutters or the like
Dispositif de commande à distance électrique pour motorisations des dispositifs d'occultation comme volets à rouleau ou des choses pareilles

(30) Priorität: 16.06.1994 DE 4420945
(43) Veröffentlichungstag der Anmeldung: 20.12.1995
(73) Patentinhaber: ROBERT BOSCH GMBH, 70442 Stuttgart (DE)
(72) Erfinder: Meyer-Staufenbiel, Torsten, D-71254 Ditzingen (DE); Straeter, Michael, Dipl.-Ing., D-70825 Korntal-Münchingen (DE)

(56) Entgegenhaltungen:
- DE-A- 3 304 962
- DE-A- 4 119 556
- DE-A- 4 338 339
- FR-A- 1 449 710
- US-A- 3 249 148

## Beschreibung

### STAND DER TECHNIK

Die Erfindung betrifft eine elektrische Fernsteuervorrichtung für motorische Antriebseinheiten von Verdunkelungsvorrichtungen, wie Rolläden od.dgl., nach der Gattung des Hauptanspruchs.

Aus der DE-A-33 04 962 ist eine derartige, als Infrarotsteuerung ausgebildete Fernsteuervorrichtung für Rollladenantriebe bekannt. Bei der bekannten Anordnung ist ein sogenannter Rohrmotor in der Walze zum Aufwickeln des Rolladenpanzers, also im Rolladenkasten, angeordnet. Das Empfangsmodul der Fernsteuerung befindet sich in der Nähe des Antriebsmotors am Rolladenkasten, während das Sendemodul weiter unten im Handhabungsbereich von Personen angeordnet ist. Hierdurch können beispielsweise Installationen unter Putz vermieden werden. Das bekannte Sendemodul ist zur Bedienung nur eines zugeordneten Empfangsmoduls ausgebildet, das selbst keine Bedienungselemente aufweist, was bei der dort vorgesehenen Anbringung am Rolladenkasten auf Grund dessen Höhe auch wenig Sinn hätte.

### VORTEILE DER ERFINDUNG

Die erfindungsgemäße Fernsteuervorrichtung mit den kennzeichnenden Merkmalen des Hauptanspruchs hat demgegenüber den Vorteil, daß mit einem als Steuerzentrale ausgebildeten Fernsteuergerät auch gleichzeitig mehrere Antriebseinheiten gesteuert werden können, so daß beispielsweise zeitliche und/oder in Abhängigkeit der Außenhelligkeit ablaufende Steuerfunktionen nur einmal programmiert zu werden brauchen, um eine simultane Betätigung aller Antriebseinheiten zu erreichen. Dennoch ist es mit Hilfe der Bedienelemente an den Antriebseinheiten möglich, auch individuelle, unabhängige Steuerfunktionen einer oder mehrerer spezieller Antriebseinheiten zuzuordnen. Insbesondere für Rolladenantriebe, die als Gurtantriebseinheiten ausgebildet sind, ist diese Lösung von besonderem Vorteil.

Durch die in den Unteransprüchen aufgeführten Maßnahmen sind vorteilhafte Weiterbildungen und Verbesserungen der im Hauptanspruch angegebenen Fernsteuervorrichtung möglich.

Das Fernsteuergerät kann insbesondere als ortsfeste Steuerzentrale ausgebildet sein, wobei die aufeinander abgestimmten Kommunikationsmodule in vorteilhafter Weise Infrarot-, Funk-, Leitungs-, Lichtnetz- oder Lichtleiter-Module sein können, je nach den örtlichen Gegebenheiten. Dabei kann das Fernsteuergerät vor allem auch Antriebseinheiten mit unterschiedlichen Kommunikationsmodulen gleichzeitig steuern und besitzt hierzu die entsprechenden Kommunikationsmodule. Hierdurch ist die Fernsteuervorrichtung in besonders vielseitiger und variabler Weise einsetzbar.

Die Kommunikationsmodule für die Antriebseinheiten und/ oder das Fernsteuergerät können zweckmäßigerweise auch auswechselbar ausgebildet sein, so daß noch nachträglich in einfacher Weise auf eine andere Art der Kommunikation umgestellt werden kann.

Das Fernsteuergerät kann auch alternativ oder zusätzlich als Handsender ausgebildet sein und weist hierzu ein Infrarot- oder Ultraschall- oder Funk-Modul als Kommunikationsmodul auf.

Eine besonders komfortable und vielseitige Fernbedienung ergibt sich dadurch, daß das Fernsteuergerät zur gleichzeitigen und/oder individuellen Steuerung aller Antriebseinheiten ausgebildet und mit entsprechenden Bedienungselementen versehen ist. über diese Bedienungselemente kann dann jeweils eingegeben werden, ob mit dem jeweiligen Befehl alle Antriebseinheiten oder eine oder mehrere spezielle Antriebseinheiten gemeint sein sollen.

Die Kommunikationsmodule können zweckmäßigerweise als lernende Systeme zur individuellen Adaptierung ausgebildet sein. Hierdurch können beispielsweise Sendesignale durch Adaptierung eines Empfangsmoduls zur Auslösung von dort gewünschten Funktionen eingesetzt werden.

In vorteilhafter Ausgestaltung der Erfindung ist wenigstens ein als Licht-, Wind-, Regen-, Geräusch-, Glasbruch- oder Schadstoffsensor ausgebildeter Sensor mit einem als Sendemodul ausgebildeten Kommunikationsmodul ausgestattet, um Sensorsignale zu wenigstens einem als Empfangsmodul ausgebildeten Kommunikationsmodul einer Antriebseinheit oder des Fernsteuergeräts zu übertragen. Hierdurch kann der Verkabelungsaufwand insbesondere dadurch reduziert werden, daß das jeweilige Sensorsignal über die Kommunikationsmodule der einzelnen Komponenten allen Teilnehmern zur Verfügung gestellt werden kann, insbesondere drahtlos bei Infrarot- oder Funk-Modulen. Die übertragung erfolgt am einfachsten zu einem Empfängermodul im Fernsteuergerät, es ist jedoch auch möglich, die Signale direkt zu allen Empfangsmodulen der Antriebseinheiten zu übertragen.

Um ganz ohne Bedienungselemente auskommen zu können und dennoch komfortable Steuerfunktionen anwählen zu können, ist in vorteilhafter Weise ein Spracherkennungs-Modul als Bedienungsmodul an wenigstens einer Antriebseinheit oder am Fernsteuergerät vorgesehen. Diese Lösung eignet sich insbesondere bei schwer zugänglichen Antriebseinheiten. Bei komfortablen Systemen, bei denen der Benutzer eine Vielzahl verschiedenartiger Daten eingeben kann, was unter Umständen zu einer schwer zu verstehenden Dialogführung führen kann, wird durch ein solches Spracherkennungs-Modul eine einfache Bedienung gewährleistet.

Das Spracherkennungs-Modul wird zweckmäßigerweise an eine Kommunikationsschnittstelle wenigstens einer Antriebseinheit oder des Fernsteuergeräts angeschlossen. Besitzt beispielsweise eine Antriebseinheit nur eine Kommunikationsschnittstelle, so wird das Spracherkennungs-Modul und ein die Bedienungselemente aufweisendes Bedienungselement als untereinander austauschbare Einheiten ausgebildet.

Das Spracherkennungs-Modul ist in vorteilhafter Weise als lernendes Modul ausgebildet, das zunächst die Sprachbefehle des jeweiligen Bedieners oder mehrerer Bediener akustisch lernen muß. Diese einzugebenden Sprachbefehle werden im Lernmodus zweckmäßigerweise sequentiell durch eine Ablaufsteuerung abgefragt und über eine Eingabetaste jeweils als Befehle eingegeben.

### ZEICHNUNG

Ausführungsbeispiele der Erfindung sind in der Zeichnung dargestellt und in der nachfolgenden Beschreibung näher erläutert. Es zeigen:
- Fig. 1: eine schematische Darstellung eines Fernsteuergeräts zur Bedienung dreier Antriebseinheiten,
- Fig. 2: ein als Handsender ausgebildetes Fernsteuergerät und
- Fig. 3: eine Bedienungsoberfläche eines Spracherkennungs-Moduls.

### BESCHREIBUNG DER AUSFüHRUNGSBEISPIELE

Bei dem in Fig. 1 dargestellten Ausführungsbeispiel sind schematisch drei Antriebseinheiten 10 - 12 für Gurte 13 von im übrigen nicht dargestellten Rolladenantrieben dargestellt. Hierbei kann es sich beispielsweise um Antriebseinheiten handeln, die anstelle von manuell bedienbaren Aufwickelrollen in die entsprechenden Wandausnehmungen einsetzbar sind. Derartige Antriebseinheiten sind beispielsweise in der DE 32 14 235 C3 oder in der DE 42 01 971 Al beschrieben. Es kann sich jedoch auch um Antriebseinheiten gemäß dem eingangs angegebenen Stand der Technik oder um Antriebseinheiten für andere Verdunkelungsvorrichtungen handeln, wie Rollos, Markisen, Klappläden od.dgl. Die Antriebseinheiten 10 - 12 enthalten dabei jeweils einen nicht dargestellten Antriebsmotor zum Auf- und Abwickeln der Gurte 13.

Zur Fernsteuerung der Antriebseinheiten 10 - 12 dient ein als Steuerzentrale ausgebildetes Fernsteuergerät 14. Die übertragung der erforderlichen Steuerbefehle kann über verschiedene übertragungsmechanismen erfolgen. Hierzu weist das Fernsteuergerät 14 drei verschiedene Sendemodule 15 - 17 auf, die mit entsprechenden Empfangsmodulen 18 - 20 in den einzelnen Antriebseinheiten 10 - 12 kommunizieren. Beispielsweise sind das Sendemodul 15 und das Empfangsmodul 18 als Leitungs-Module ausgebildet, zur Übertragung der erforderlichen Steuersignale über ein Zweidraht-System, das selbstverständlich auch eine größere Anzahl von Adern aufweisen kann. Das Sendemodul 16 und das Empfangsmodul 19 sind als Infrarot-Module ausgebildet, während das Sendemodul 17 und das Empfangsmodul 20 als Funk-Module ausgebildet sind. Der Einsatz der verschiedenen übertragungsmechanismen hängt von den örtlichen Gegebenheiten ab. Wo eine Leitungsverlegung leicht möglich ist oder bereits verlegte Leitungen vorhanden sind, können kostengünstige Leitungs-Module eingesetzt werden. Befinden sich Antriebseinheiten und das Fernsteuergerät 14 im gleichen Raum, so eignen sich Infrarot-Module, wenn auf eine Leitungslegung verzichtet werden soll. Befinden sich dagegen Antriebseinheiten in einem anderen Raum, so eignen sich zur übertragung Funk-Module, wiederum sofern auf eine Leitungsverlegung verzichtet werden soll. Weitere, nicht dargestellte Möglichkeiten eröffnen Lichtnetz- oder Lichtleiter-Module. Im ersten Falle erfolgt die übertragung der Steuersignale über das Lichtnetz, während bei Lichtleiter-Modulen die übertragung als optische Signale über Lichtleiter erfolgt. Selbstverständlich kann auch nur eine einzige oder zwei übertragungsarten für alle Antriebseinheiten 10-12 vorgesehen sein.

Auf Grund der unterschiedlichsten Leistungsmerkmale der verschiedenen übertragungsmodule bzw. Medienträger läuft die übertragung medienspezifisch ab, das heißt, Protokoll (Sprache) und Übertragungsrate (Geschwindigkeit) werden mit Hilfe eines "Schlüssels" automatisch dem Medienträger angepaßt. Die Telegrammlänge ist typisch kleiner als 100 ms, so daß eine Befehlsaufforderung vom Fernsteuergerät 14 zu einer oder mehreren der Antriebseinheiten 10-12 in ca. 1/10 Sekunde übermittel wird.

Die Sendemodule 15 - 17 und Empfangsmodule 18 - 20 sind austauschbar, das heißt, es ist möglich, ein Infrarot-Übertragungssystem relativ schnell durch Austausch von zwei Modulen in ein Funkübertragungssystem oder ein Lichtnetz-Übertragungssystem umzuwandeln.

Die Bedienung und gegebenenfalls Programmierung des Fernsteuergeräts 14 erfolgt über ein mit Bedienungselementen versehenes Bedienungsmodul 21. Die Antriebseinheiten 10-12 besitzen entsprechende Bedienungsmodule 21, so daß eine individuelle Bedienung und Programmierung, wie auch eine zentral gesteuerte Bedienung und Programmierung möglich sind. Bedienbefehle sind gemäß dem angegebenen Stand der Technik beispielsweise Befehle für die Aufwärts- und Abwärtsbewegung sowie den Stopp des Rolladens. Programmiert werden können die oberen und unteren Endpositionen des Rolladens, eventuelle Zeitsteuerfunktionen und/oder Funktionen in Abhängigkeit anderer Parameter, z. B. in Abhängigkeit der Außenhelligkeit, der Windgeschwindigkeit, des Außenlärms, des Regens od.dgl.

Die einzelnen Antriebseinheiten 10-12 sind an sich autark, das heißt, sie können die erforderlichen Funktionen eigenständig ausführen und können eigenständig bedient und programmiert werden. Erfolgt die Bedienung und Programmierung über das Fernsteuergerät 14, so erfolgen die genannten Funktionen zentral vom Fernsteuergerät 14 aus. Die jeweils verwendeten Kommunikationsmodule, d. h. Sendesmodule und Empfangsmodule, können beispielsweise im "Do-it-yourself"-Verfahren adaptiert werden. Ein bestimmtes Steuersignal vom Fernsteuergerät 14 kann beispielsweise individuell mit einer bestimmten, in einer Antriebseinheit auszuführenden Funktion verknüpft werden, indem über das dortige Bedienungsmodul 21 die entsprechende Zuordnung vollzogen wird. Selbstverständlich können anstelle einer solchen adaptiven Möglichkeit auch fest programmierte Kommunikationsmodule vorgesehen werden.

Zur Übertragung von Sensorsignalen können die Sensoren, im dargestellten Ausführungsbeispiel ein Helligkeitssensor 22, mit Sendemodulen versehen werden, im dargestellten Ausführungsbeispiel mit einem Sendemodul 17 für eine Funkübertragung. Ein entsprechendes Empfangsmodul 20 ist dann am Fernsteuergerät 14 vorgesehen. Die zentrale Helligkeitssteuerung der einzelnen Antriebseinheiten 10 - 12 erfolgt dann über das Fernsteuergerät 14. Dabei wird beispielsweise bei Absinken unter einen vorgebbaren Helligkeitswert der Rolladen geschlossen und bei überschreiten eines vorgebbaren Helligkeitswerts geöffnet (Morgen-/Abendsteuerung). Alternativ oder zusätzlich können noch weitere derartige Sensoren vorgesehen sein, beispielsweise ein Wind-, Regen-, Geräusch-, Glasbruch- und/oder Schadstoffsensor zur Detektion der entsprechenden Parameter und zur Steuerung der Antriebseinheiten in Abhängigkeit dieser Parameter. Auch hier kann die übertragung der Sensorsignale wieder wahlweise über die verschiedenen übertragungsmedien erfolgen.

Es ist auch möglich, die Sendemodule 15-17 zusätzlich zum Empfang von Sensorsignalen auszubilden. In diesem Falle kann ein separates Empfangsmodul 20 u. U. auch entfallen.

Es ist selbstverständlich auch möglich, die Sensorsignale direkt den einzelnen Antriebseinheiten 10 - 12 zuzuführen. In diesem Falle müssen dieselben mit entsprechenden Empfangsmodulen versehen sein.

Sind keine sensorgesteuerten Funktionen vorgesehen, so entfallen selbstverständlich die Sensoren und das Empfangsmodul 20 am Fernsteuergerät 14.

Am Fernsteuergerät 14 ist weiterhin ein Spracherkennungs-Modul 23 vorgesehen, das im Zusammenhang mit Fig. 3 noch näher erläutert wird.

In Fig. 2 ist ein als Handsender 24 ausgebildetes Fernsteuergerät schematisch dargestellt. Dieser Handsender 24 enthält ein als Infrarot-, Ultraschall-oder Funk-Modul ausgebildetes Sendemodul sowie Bedienungselemente 25, die im wesentlichen zur Eingabe von Funktionen entsprechend einem Bedienungsmodul 21 dienen. Der Handsender 24 kann zusätzlich zu dem Fernsteuergerät 14 vorgesehen sein. Die Bedienungsfunktionen können denen des Fernsteuergeräts 14 entsprechen oder aber reduziert sein, z. B. keine Programmierfunktionen aufweisen. Mit diesem Handsender 24 können simultan alle Antriebseinheiten 10-12 gesteuert werden, oder aber bestimmte Tastenfunktionen der Bedienungselemente 25 ordnen die Befehle einer bestimmten Antriebseinheit zu, um auch individuell die Antriebseinheiten 10-12 ansteuern zu können. Tastenfunktionen zur individuellen Steuerung der Antriebseinheiten 10-12 können im übrigen auch am Fernsteuergerät 14 vorgesehen sein.

Das Bedienfeld des in Fig. 1 dargestellten Spracherkennungs-Moduls 23 ist in Fig. 3 vergrößert dargestellt. Dieses Spracherkennungs-Modul 23 ist an eine Kommunikationsschnittstelle des Fernsteuergeräts 14 angeschlossen und dient dazu, Steuerbefehle für die Antriebseinheiten 10-12 in Form von Sprachbefehlen zu erteilen, ohne daß eine Betätigung von Bedienungselementen des Bedienungsmoduls 21 erforderlich wäre. Ein solches Spracherkennungs-Modul kann auch ein fester Bestandteil des Fernsteuergeräts 14 sein, so daß der Anschluß über eine Kommunikationsschnittstelle entfallen kann. Spracherkennungs-Module sind als solche bekannt und werden heute schon auch als lernende Systeme eingesetzt. Das Spracherkennungs-Modul 23 lernt typische Befehle, indem diese über ein Mikrofon 26 eingegeben werden. Das Mikrofon kann selbstverständlich auch als separates Mikrofon ausgebildet sein. Nach dem Lernvorgang können nun gesprochene Befehle aufgenommen, ausgewertet und entsprechend den Befehlen des Bedienungsmoduls 21 ausgeführt werden, indem über die Kommunikationsschnittstelle und über entsprechende Sendemodule 15-17 die Befehle den Antriebseinheiten 10-12 zugeleitet werden. In der Regel kann die Sprache von bis zu vier Personen ausgewertet werden, wobei hier prinzipiell keine Grenzen gesetzt sind.

Der Lernvorgang wird nun im folgenden beschrieben. Nach dem Installieren des Spracherkennungs-Moduls 23 oder beispielsweise auch durch einmalige oder mehrmalige Betätigung einer Taste 27 wird in den Lernmodus umgeschaltet, und die "Aufnahme"-Leuchte 28 wird eingeschaltet. Gleichzeitig leuchtet eine "Gruppenname"-Leuchte 29 auf. Nun wird die Taste 27 betätigt und während der Betätigung beispielsweise das Wort "Rolläden" gesprochen. Danach wird die Taste 27 losgelassen. Danach erlischt die "Gruppenname"-Leuchte 29, und eine "Einzelname"-Leuchte 30 wird eingeschaltet. Nun wird wiederum die Taste 27 betätigt und beispielsweise das Wort "Küche" gesprochen. Nach dem Loslassen der Taste 27 leuchtet die "Einzelname"-Leuchte 30 nach einem kurzen Erlöschen erneut auf oder bleibt leuchtend, wobei ein zweiter Ort einer Antriebseinheit eingegeben werden kann. So werden nacheinander verschiedene Einzel namen eingegeben, bis beispielsweise durch eine Doppelbetätigung der Taste 27 die Eingabe der einzelnen Namen abgeschlossen wird. Danach werden entsprechend die Befehle für die Aufwärtsbewegung ("Auf"), Abwärtsbewegung ("Ab") und Stoppen des Rolladens ("Stop") eingegeben, wobei nacheinander entsprechend Leuchten 31 - 33 aufleuchten und erlöschen. Nachdem alle Befehle eingegeben worden sind, erlischt die "Aufnahme"-Leuchte 28, und eine "Bereit"-Leuchte 34 wird eingeschaltet. Nun können durch die gesprochenen Worte die entsprechenden Befehle ausgelöst werden. Wenn beispielsweise das Wort "Rolladen" gesprochen wird, so leuchtet die "Gruppenname"-Leuchte auf, und alle folgenden Befehle beziehen sich auf alle Antriebseinheiten 10-12. Wird dagegen das Wort "Küche" gesprochen, so leuchet die "Einzelname"-Leuchte 30 auf, und nur die sich in der Küche befindende Antriebseinheit nimmt die nachfolgenden Befehle entgegen. Bei jedem Befehl leuchtet somit die zugeordnete Leuchte 29 - 33 auf, wodurch das Erkennen des Befehls verdeutlicht wird.

Alternativ zum dargestellten Ausführungsbeispiel kann anstelle der beispielsweise als Leuchtdioden ausgebildeten Leuchten ein LCD-Bildschirm treten, auf dem die entsprechenden Rubriken bzw. Einzelbefehle als Schrift auftauchen. Hierdurch kann eine größere Zahl von Befehlen (Steuerbefehle und/oder Programmierbefehle) eingegeben und benutzt werden.

Derartige Spracherkennungs-Module 23 können auch an den einzelnen Antriebseinheiten 10-12 vorgesehen sein, um diese direkt über Sprachbefehle steuern zu können.

## Patentansprüche

1. Elektrische Fernsteuervorrichtung für motorische Antriebseinheiten von Verdunkelungsvorrichtungen, wie Rolläden od.dgl., mit einem Bedienungselemente (21, 25) und eine elektronische Steuereinheit aufweisenden Fernsteuergerät (14, 24), wobei dieses und die Antriebseinheit aufeinander abgestimmte Kommunikationsmodule (15 - 20) besitzen, dadurch gekennzeichnet, daß das Fernsteuergerät (14; 24) als Steuerzentrale zur Fernsteuerung mehrerer Antriebseinheiten (10 - 12) ausgebildet ist, wobei die einzelnen Antriebseinheiten (10 - 12) zur unabhängigen Bedienung ebenfalls mit Bedienungselementen (21) und elektronischen Steuereinheiten versehen sind.

2. Fernsteuervorrichtung nach Anspruch 1, dadurch gekennzeichnet, daß das Fernsteuergerät (14) als ortsfeste Steuerzentrale ausgebildet ist.

3. Fernsteuervorrichtung nach Anspruch 2, dadurch gekennzeichnet, daß die aufeinander abgestimmten Kommunikationsmodule (15 - 20) Infrarot-, Ultraschall-, Funk-, Leitungs-, Lichtnetz- und/oder Lichtleiter-Module sind.

4. Fernsteuervorrichtung nach Anspruch 3, dadurch gekennzeichnet, daß durch das Fernsteuergerät (14) Antriebseinheiten (10 - 12) mit unterschiedlichen Kommunikationsmodulen (18 - 20) steuerbar sind, wobei das Fernsteuergerät (14) hierzu mit den entsprechenden Kommunikationsmodulen (15 - 17) versehen ist.

5. Fernsteuervorrichtung nach einem der vorhergehenden Ansprüche, dadurch gekennzeichnet, daß die Kommunikationsmodule (15 - 20) für die Antriebseinheiten (10 - 12) und/oder das Fernsteuergerät (14) auswechselbar ausgebildet sind.

6. Fernsteuervorrichtung nach Anspruch 1, dadurch gekennzeichnet, daß das Fernsteuergerät (24) als Handsender ausgebildet ist und ein Infrarot-, Ultraschall- oder Funk-Modul aufweist.

7. Fernsteuervorrichtung nach einem der vorhergehenden Ansprüche, dadurch gekennzeichnet, daß das Fernsteuergerät (14; 24) zur gleichzeitigen und/oder individuellen Steuerung aller Antriebseinheiten (10 - 12) ausgebildet und mit entsprechenden Bedienungselementen (21, 23) versehen ist.

8. Fernsteuervorrichtung nach einem der vorhergehenden Ansprüche, dadurch gekennzeichnet, daß die Kommunikationsmodule (15 - 20) als lernende Systeme ausgebildet sind.

9. Fernsteuervorrichtung nach einem der vorhergehenden Ansprüche, dadurch gekennzeichnet, daß wenigstens ein als Licht-, Wind-, Regen-, Geräusch-, Glasbruch- oder Schadstoffsensor ausgebildeter Sensor (22) mit einem als Sendemodul ausgebildeten Kommunikationsmodul (17) ausgestattet ist, zur Übertragung von Sensorsignalen zu wenigstens einem als Empfangsmodul ausgebildeten Kommunikationsmodul (20) einer Antriebseinheit (10 - 12) oder des Fernsteuergeräts (14).

10. Fernsteuervorrichtung nach einem der vorhergehenden Ansprüche, dadurch gekennzeichnet, daß das wenigstens eine Kommunikationsmodul (15 - 17) des Fernsteuergeräts (14) zur übertragung von Steuerbefehlen als Sendemodul und die Kommunikationsmodule (18 - 20) der Antriebseinheiten (10 - 12) als Empfängermodule ausgebildet sind.

11. Fernsteuervorrichtung nach einem der vorhergehenden Ansprüche, dadurch gekennzeichnet, daß ein Spracherkennungs-Modul (23) als Bedienungselement an wenigstens einer Antriebseinheit (10 - 12) oder am Fernsteuergerät (14) vorgesehen ist.

12. Fernsteuervorrichtung nach Anspruch 11, dadurch gekennzeichnet, daß das Spracherkennungs-Modul (23) an eine Kommunikationsschnittstelle wenigstens einer Antriebseinheit (10 - 12) oder des Fernsteuergeräts (14) anschließbar ist.

13. Fernsteuervorrichtung nach Anspruch 12, dadurch gekennzeichnet, daß bei nur einer Kommunikationsschnittstelle der Antriebseinheiten (10 - 12) das Spracherkennungs-Modul (23) und ein die Bedienungselemente aufweisendes Bedienungsmodul (21) als untereinander austauschbare Einheiten ausgebildet sind.

14. Fernsteuervorrichtung nach einem der Ansprüche 10 bis 13, dadurch gekennzeichnet, daß das Spracherkennungs-Modul (23) als lernendes Modul ausgebildet ist.

15. Fernsteuervorrichtung nach Anspruch 14, dadurch gekennzeichnet, daß die einzugebenden Sprachbefehle im Lernmodus sequentiell durch eine Ablaufsteuerung abfragbar und über eine Eingabetaste (27) jeweils eingebbar sind.

## Claims

1. Electric remote control device for motor-driven drive units of darkening devices such as roller shutters or the like, with a remote control unit (14; 24) having an operating element (21, 25) and an electronic control unit, said remote control unit and the drive unit having communication modules (15-20) tuned to one another, characterized in that the remote control unit (14; 24) is constructed as a control centre for the remote control of a plurality of drive units (10-12), the individual drive units (10-12) likewise being provided, for the purpose of independent operation, with operating elements (21) and electronic control units.

2. Remote control device according to Claim 1, characterized in that the remote control unit (14) is constructed as a stationary control centre.

3. Remote control device according to Claim 2, characterized in that the communication modules (15-20) tuned to one another are infrared, ultrasonic, radio, hard-wired, lighting network and/or optical conductor modules.

4. Remote control device according to Claim 3, characterized in that drive units (10-12) with different communication modules (18-20) can be controlled by means of the remote control unit (14), the remote control unit (14) being provided for this purpose with the appropriate communication modules (15-17).

5. Remote control device according to one of the preceding claims, characterized in that the communication modules (15-20) for the drive units (10-12) and/or the remote control unit (14) are interchangeably constructed.

6. Remote control device according to Claim 1, characterized in that the remote control unit (24) is constructed as a hand-held transmitter and has an infrared, ultrasonic or radio module.

7. Remote control device according to one of the preceding claims, characterized in that the remote control unit (14; 24) is constructed for the purpose of simultaneous and/or individual control of all the drive units (10-12) and is provided with appropriate operating elements (21, 23).

8. Remote control device according to one of the preceding claims, characterized in that the communication modules (15-20) are constructed as learning systems.

9. Remote control device according to one of the preceding claims, characterized in that at least one sensor (22) constructed as a light, wind, rain, noise, glass-breakage or pollutant sensor is fitted with a communication module (17) constructed as a transmitting module, for the purpose of transmitting sensor signals to at least one communication module (20), constructed as a receiving module, of a drive unit (10-12) or of the remote control unit (14).

10. Remote control device according to one of the preceding claims, characterized in that the at least one communication module (15-17) of the remote control unit (14) is constructed as a transmitting module for transmitting the control commands, and the communication modules (18-20) of the drive units (10-12) are constructed as receiver modules.

11. Remote control device according to one of the preceding claims, characterized in that a voice recognition module (23) is provided as operating element on at least one drive unit (10-12) or on the remote control unit (14).

12. Remote control device according to Claim 11, characterized in that the voice recognition module (23) can be connected to a communication interface of at least one drive unit (10-12) or of the remote control unit (14).

13. Remote control device according to Claim 12, characterized in that in the case of only one communication interface of the drive units (10-12), the voice recognition module (23) and an operating module (21) having the operating elements are constructed as mutually interchangeable units.

14. Remote control device according to one of Claims 10 to 13, characterized in that the voice recognition module (23) is constructed as a learning module.

15. Remote control device according to Claim 14, characterized in that the voice commands to be input can be interrogated sequentially in the learning mode by a sequence control system, and can be input in each case via an input key (27).

## Revendications

1. Dispositif électrique de commande à distance pour des unités d'entraînement motorisées de dispositifs d'obscurcissement, tels que des volets roulants ou analogues, avec un appareil de commande à distance (14, 24) qui présente une unité de commande électronique, cet appareil et l'unité d'entraînement possédant des modules de communication (15, 20) accordés les uns avec les autres ,
caractérisé en ce que
l'appareil de commande à distance (14; 24) est constitué sous la forme d'une centrale de commande servant à commander à distance plusieurs unités d'entraînement (10 à 12), les différentes unités d'entraînement (10 à 12) étant pourvues également d'éléments de mise en service (21) et d'unités électroniques de commande pour la mise en service indépendante.

2. Dispositif de commande à distance selon la revendication 1,
caractérisé en ce que
l'appareil de commande à distance (14) est constitué sous la forme d'une centrale de commande à poste fixe.

3. Dispositif de commande à distance selon la revendication 2,
caractérisé en ce que
les modules de communication (15 à 20) accordés les uns aux autres sont des modules à infrarouges, des modules à ultrasons, des modules de communication par radio, des modules de communication à lignes, des modules à réseau lumineux et/ou des modules à fibres optiques.

4. Dispositif de commande à distance selon la revendication 2,
caractérisé en ce qu'
on peut commander par l'appareil de commande à distance (14) des unités d'entraînement (10 à 12) avec des modules de communication (18 à 20) différents, l'appareil de commande à distance (14) étant pourvu pour cela de modules de communication (15 à 17) correspondants.

5. Dispositif de commande à distance selon l'une des revendications précédentes,
caractérisé en ce que
les modules de communication (15 à 20) sont constitués de façon interchangeable pour les unités d'entraînement (10 à 12) et/ou pour l'appareil de commande à distance (14).

6. Dispositif de commande à distance selon la revendication 1,
caractérisé en ce que
l'appareil de commande à distance (24) est constitué sous la forme d'un émetteur à main et présente un module à infrarouges, un module à ultrasons ou un module de communication par radio.

7. Dispositif de commande à distance selon l'une des revendications précédentes,
caractérisé en ce que
l'appareil de commande à distance (14, 24) est constitué pour commander en même temps et/ou de façon individuelle toutes les unités d'entraînement (10 à 12) et est pourvu des éléments de mise en service correspondants (21, 23).

8. Dispositif de commande à distance selon l'une des revendications précédentes,
caractérisé en ce que
les modules de communication (15 à 20) sont constitués sous la forme de systèmes autodidactiques.

9. Dispositif de commande à distance selon l'une des revendications précédentes,
caractérisé en ce que
au moins un détecteur (22), constitué sous la forme d'un détecteur de lumière, d'un détecteur de vent, d'un détecteur de pluie, d'un détecteur de bruit, d'un détecteur de bris de glace ou d'un détecteur de matières polluantes est équipé d'un module de communication (17) constitué sous la forme d'un module d'émission, qui sert à transmettre des signaux de détection à au moins un module de communication (20), constitué sous la forme d'un module de réception, d'une unité d'entraînement (10 à 12) ou de l'appareil de commande à distance (14).

10. Dispositif de commande à distance selon l'une des revendications précédentes,
caractérisé en ce que
l'un au moins des modules de communication (15 à 17) de l'appareil de commande à distance (14) servant à transmettre des ordres de commande en tant que module d'émission, et les modules de communication (18 à 20) des unités d'entraînement (10 à 12) sont constitués sous la forme de modules de réception.

11. Dispositif de commande à distance selon l'une des revendications précédentes,
caractérisé en ce qu'
on prévoit d'avoir un module d'identification de la parole (23) en tant qu'élément de mise en service sur au moins une unité d'entraînement (10 à 12) ou sur l'appareil de commande à distance (14).

12. Dispositif de commande à distance selon la revendication 11,
caractérisé en ce que
le module d'identification de la parole (23) peut être raccordé à une interface de communication d'au moins une unité d'entraînement (10 à 12) ou de l'appareil de commande à distance (14).

13. Dispositif de commande à distance selon la revendication 12,
caractérisé en ce que
dans le cas de seulement une interface de communication des unités d'entraînement (10 à 12), le module d'identification de la parole (23) et un module de mise en service 21), qui présente les éléments de mise en service, sont constitués sous la forme d'unités qui peuvent être échangées les unes avec les autres.

14. Dispositif de commande à distance selon l'une des revendications 10 à 13,
caractérisé en ce que
le module d'identification de la parole (23) est constitué sous la forme d'un module autodidactique.

15. Dispositif de commande à distance selon la revendication 14,
caractérisé en ce que
les ordres vocaux à entrer peuvent être interrogés séquentiellement dans le mode autodidactique par une commande séquentielle et peuvent respectivement être entrés par l'intermédiaire d'une touche d'entrée (27).
